# FASCICULE DE BREVET EUROPEEN

(11) **EP 0 491 626 B1**
(45) Date de publication et mention de la délivrance du brevet: **01.02.1995**
(21) Numéro de dépôt: 91403439.2
(22) Date de dépôt: 18.12.1991
(51) Int. Cl.: H01R 13/627

(54) **Connecteur électrique coaxial**
Elektrischer Koaxialverbinder
Electrical coaxial connector

(30) Priorité: 18.12.1990 FR 9015835
(43) Date de publication de la demande: 24.06.1992
(73) Titulaire: RADIALL, 93116 Rosny-Sous-Bois (FR)
(72) Inventeur: Cyvoct, Michel Pierre, F-38960 Saint Etienne de Crossey (FR)
(74) Mandataire: Leszczynski, André

(56) Documents cités:
- EP-A- 0 050 575
- DE-A- 2 045 384
- FR-A- 2 204 331
- US-A- 3 793 610

## Description

La présente invention est relative à un connecteur électrique coaxial du type comportant un élément mâle et un élément femelle susceptibles d'être connectés l'un à l'autre de façon amovible, comprenant, sur les éléments de connecteur, des moyens de verrouillage coopérants, résistant à la traction axiale, et des moyens de déverrouillage aptes à provoquer une libération desdits moyens de verrouillage pour permettre une séparation des éléments de connecteur.

La société déposante a déjà décrit dans FR-A-2 492 598 un connecteur électrique de ce type assurant de bonnes propriétés de connexion électrique et de tenue mécanique, notamment à la traction axiale, tout en ne nécessitant que des efforts faibles pour l'accouplement et le désaccouplement des éléments du connecteur.

Dans ce document, chacun des éléments de connecteur comporte un contact central, de type broche et respectivement douille, susceptible de coopérer avec le contact central de l'autre élément lors de la connexion, l'un des éléments comportant un contact extérieur de masse en forme de douille dont la paroi extérieure comporte une gorge annulaire de profil concave, l'autre élément de connecteur comportant un contact extérieur de masse comprenant une douille à élasticité radiale et un corps dans lequel est réalisée une cavité dans laquelle est logé et retenu un jonc élastique annulaire, de contour ouvert, comportant des saillies radiales, susceptible de s'engager dans la gorge annulaire du premier élément de connecteur lors du rapprochement axial des deux éléments de connecteur, et un manchon périphérique de déverrouillage susceptible de coulisser le long du second élément de connecteur et comportant une paroi annulaire destinée à venir en contact avec ledit jonc élastique et repousser ce dernier dans ladite cavité de manière à le dégager de la gorge du premier élément de connecteur.

Dans le connecteur connu le jonc élastique se compose d'une bande découpée de matériau élastique comprenant une pluralité de saillies espacées présentant une surface incurvée, la cavité annulaire destinée à loger et retenir le jonc présentant deux parois inclinées, l'une réalisée par usinage du corps de l'élément de connecteur correspondant, l'autre faisant partie d'une bague sertie à l'extrémité dudit corps. Des moyens supplémentaires tels qu'une patte annulaire, sont en outre prévus pour assurer la retenue du jonc dans la cavité du corps.

Compte tenu des faibles dimensions de tels connecteurs, la réalisation de tels joncs et de telles cavités dans le corps d'un élément du connecteur est complexe et relativement coûteuse.

De plus, la cavité destinée à loger et retenir le jonc élastique est réalisée dans le corps du second élément de connecteur à une distance radiale relativement importante de la douille élastique du contact de masse de ce second élément de connecteur pour permettre à la douille du premier élément de connecteur de venir se loger dans un espace annulaire prévu entre ladite douille élastique ladite cavité logeant le jonc élastique. Ceci accroît notablement l'encombrement en sens radial du connecteur et donc son diamètre extérieur.

La présente invention se propose de fournir un connecteur permettant une fabrication simplifiée et donc moins onéreuse du jonc élastique et de l'élément de connecteur destiné à le recevoir, tout en réduisant notablement l'encombrement en sens radial de cet élément de connecteur.

Le connecteur selon la présente invention se caractérise essentiellement par le fait que la douille élastique du contact extérieur de masse du second élément de connecteur présente un diamètre correspondant sensiblement au diamètre de la paroi annulaire du manchon périphérique de déverrouillage, ladite douille élastique présentant une extrémité frontale disposée à l'intérieur de ladite cavité annulaire du corps du second élément de connecteur, et que le jonc élastique comporte, des parties inclinées en saillie radialement vers l'extérieur et disposées entre les extrémités en regard de la douille élastique et de la paroi annulaire du manchon périphérique.

Le jonc élastique présente avantageusement en section une forme de V à pointe tronquée c'est-à-dire avec une âme centrale cylindrique et, de part et d'autre de celle-ci, deux branches latérales inclinées en saillie radialement vers l'extérieur formant entre elles un angle de préférence de l'ordre de 90°, et disposées respectivement en regard de l'extrémité de la douille élastique du second élément de connecteur et de l'extrémité de la paroi annulaire du manchon périphérique de déverrouillage.

De préférence, les faces d'extrémité de la douille élastique du second élément de connecteur et de la paroi annulaire du manchon périphérique de déverrouillage sont chanfreinées pour contribuer au guidage radial vers l'extérieur du jonc élastique dans la cavité du corps du second élément de connecteur lors de la déconnexion.

On comprend ainsi que, contrairement à ce qui est le cas dans le document antérieur, la cavité annulaire du corps du second élément de connecteur n'a plus besoin de comporter deux parois inclinées, une seule paroi inclinée étant suffisante pour assurer un guidage de l'extrémité d'une des branches inclinées du jonc annulaire lors du déverrouillage et, de plus, aucun élément de maintien supplémentaire n'est nécessaire pour retenir le jonc dans la cavité correspondante en position désassemblée du connecteur.

Dans le but de mieux faire comprendre l'invention on va maintenant décrire à titre d'exemples non limitatifs deux modes de réalisation en se référant au dessin annexé dans lequel :
- la figure 1 est une vue en élévation, partiellement en coupe, représentant les parties d'extrémité des éléments d'un connecteur coaxial selon l'invention en position désaccouplée,
- la figure 2 représente les parties d'extrémité des éléments du connecteur coaxial de la figure 1 en position accouplée,
- la figure 3 illustre ces mêmes éléments en cours de désaccouplement,
- la figure 4 illustre un mode de réalisation de jonc élastique utilisable dans le connecteur selon l'invention, et
- la figure 5 est une vue analogue à la figure 1 d'une variante de connecteur coaxial selon l'invention.

On se réfère tout d'abord aux figures 1 à 4.

Un connecteur coaxial selon l'invention se compose d'un premier élément de connecteur désigné globalement par 1 et d'un second élément de connecteur désigné globalement par 2.

Le premier élément de connecteur 1 est agencé en élément mâle et comprend un contact central en forme de broche 3, un contact de masse extérieur en forme de douille 4 et un manchon isolant 5. Dans la paroi périphérique de la douille de contact extérieur 4, est réalisée une gorge annulaire 6. Plus précisément, la gorge 6 présente un profil correspondant au profil du jonc annulaire, qui sera décrit plus en détail ci-après, pour en assurer une bonne retenue en position d'accouplement. La gorge 6 comporte ainsi dans l'exemple illustré un profil en forme de V tronqué avec une paroi de fond cylindrique et deux parois latérales tronconiques.

L'extrémité frontale de la douille 4 présente un chanfrein d'extrémité 7.

L'élément de connecteur complémentaire 2, agencé en élément femelle, comporte un contact central en forme de douille 8 dont la partie d'extrémité présente une élasticité en sens radial, procurée, de manière connue, par exemple par des fentes longitudinales, et un contact extérieur de masse comprenant une douille 9 à élasticité radiale et un corps constitué de deux parties 10 et respectivement 11. Les parties 10 et 11 du corps sont solidaires et réalisées, comme illustré sur le dessin, de manière à définir une cavité annulaire 12 délimitée vers l'avant par une paroi inclinée 14 formée sur la partie 11 du corps et vers l'arrière par une paroi droite 15 réalisée dans la partie 10 du corps.

La douille 9 présente une élasticité radiale par la présence, de manière connue, de fentes longitudinales s'étendant à partir de son extrémité, cette extrémité 16 étant en outre chanfreinée et étant disposée à l'intérieur de la cavité annulaire 12.

L'élément de connecteur 2 comprend en outre un isolant 17 entre le contact central 8 et le contact extérieur, et un jonc élastique annulaire 18 de section sensiblement en V à pointe tronquée.

La structure du jonc 18 qui constitue un composant séparé est le mieux vue sur la figure 4. Le jonc est fendu, en 19, et comporte une âme centrale cylindrique 20 à partir de laquelle s'étendent, en saillie radialement vers l'extérieur, deux branches 21 et 22.

Le jonc 18 est réalisé en matériau élastique, par exemple en cuivre au béryllium.

L'élément de connecteur 2 comprend un organe de déverrouillage constitué d'un manchon périphérique 23 susceptible de coulisser le long de la paroi périphérique de la partie 10 du corps, ce manchon comportant une paroi annulaire 24 pourvue d'un chanfrein d'extrémité 25 et s'engageant à l'intérieur du corps.

Le diamètre de la paroi annulaire 24 du manchon 23 correspond sensiblement au diamètre de la douille élastique 9, de sorte que les extrémités chanfreinées 16 de la douille, et 25 de la paroi annulaire, se trouvent sensiblement en regard l'une de l'autre de part et d'autre des branches 21 et 22 du jonc élastique 18.

Pour réaliser le verrouillage du connecteur à partir de la position désassemblée de la figure 1, il suffit d'enfoncer l'élément de connecteur 1 à l'intérieur de l'élément de connecteur 2 jusqu'à ce que le jonc élastique 18 vienne s'encliqueter dans la gorge 6. Cet enfoncement peut être réalisé en exerçant un effort de poussée sur le mancheon 23 ou la partie 10 du corps.

La position assemblée est illustrée à la figure 2.

On voit sur cette figure que le jonc annulaire 18 maintenu dans la gorge 6 se trouve positionné axialement entre les extrémités de la douille 9 et de la paroi annulaire 24 du manchon de déverrouillage 23.

Si une traction axiale est exercée sur la partie de corps 10, en position assemblée du connecteur, le jonc annulaire 18 reste maintenu dans la gorge 6 en étant coincé entre la paroi latérale de droite (sur le dessin) de la gorge 6 et la paroi inclinée 14 de la partie 11 du corps.

Pour réaliser le déverrouillage à partir de la position assemblée de la figure 2, on repousse le manchon de déverrouillage dans le sens de la flèche A de la figure 3. Le chanfrein 25 de la paroi annulaire 24 vient coopérer avec la branche inclinée 21 du jonc 18 et écarter le jonc 18 de la gorge 6. En continuant à tirer sur le manchon de déverrouillage on assure la déconnexion des deux éléments du connecteur.

Lorsque l'on relache le manchon celui-ci revient dans sa position avant, illustrée aux figures 1 et 2, sous l'action du jonc élastique 18 qui se referme et retrouve sa position libre, illustrée à la figure 4.

Le connecteur illustré à la figure 5 diffère uniquement de celui des figures 1 à 3 par le fait que le corps 11′ du contact extérieur de masse du second élément de connecteur 2 est réalisé d'un seul tenant et non plus par deux parties assemblées 10 et 11.

Cette réalisation permet de réduire encore davantage l'encombrement en sens radial du second élément de connecteur et donc son diamètre extérieur.

## Revendications

1. Connecteur électrique coaxial à verrouillage et déverrouillage rapides comprenant deux éléments (1,2) de connecteur dont chacun comporte un contact central (3,8) de type broche et respectivement douille susceptible de coopérer avec le contact central de l'autre élément lors de la connexion, l'un des éléments comportant un contact extérieur de masse (4) en forme de douille dont la paroi extérieure comporte une gorge annulaire (6), l'autre élément de connecteur comportant un contact extérieur de masse comprenant une douille à élasticité radiale (9) et un corps (10,11) dans lequel est réalisée une cavité (12) dans laquelle est logé et retenu un jonc élastique (18) annulaire de contour ouvert, comportant des saillies radiales, susceptible de s'engager dans la gorge annulaire du premier élément de connecteur lors du rapprochement axial des deux éléments de connecteur, et un manchon périphérique (23) de déverrouillage susceptible de coulisser le long du second élément de connecteur et comportant une paroi annulaire (24) destinée à venir en contact avec ledit jonc élastique et repousser ce dernier dans la cavité de manière à le dégager de la gorge du premier élément de connecteur, caractérisé par le fait que la douille élastique (9) du contact extérieur de masse du second élément de connecteur (2) présente un diamètre correspondant sensiblement au diamètre de la paroi annulaire (24) du manchon périphérique de déverrouillage (23), ladite douille élastique présentant une extrémité frontale (16) disposée à l'intérieur de ladite cavité annulaire (12) du corps (10,11;11′) du second élément de connecteur, et que le jonc élastique (18) comporte des parties inclinées (21,22) en saillie radialement vers l'extérieur et disposées entre les extrémités en regard (16,25) de la douille élastique et de la paroi annulaire du manchon périphérique.

2. Connecteur selon la revendication 1, caractérisé par le fait que le jonc élastique (18) présente en section une forme de V à pointe tronquée avec une âme centrale cylindrique (20) et de part et à autre de celle-ci deux branches latérales inclinées (21,22) en saillie radialement vers l'extérieur.

3. Connecteur selon la revendication 2, caractérisé par le fait que lesdites branches latérales du jonc forment entre elles un angle d'environ 90°.

4. Connecteur selon l'une quelconque des revendications précédentes, caractérisé par le fait que la face d'extrémité (16) de ladite douille élastique (9) et la face d'extrémité (25) de ladite paroi annulaire du manchon périphérique de déverrouillage sont chanfreinées.

5. Connecteur selon l'une quelconque des revendications précédentes, caractérisé par le fait que la gorge annulaire (6) réalisée dans la paroi extérieure du contact extérieur en forme de douille (4) du premier élément de connecteur présente un profil correspondant au profil dudit jonc élastique (18).

## Patentansprüche

1. Elektrischer Koaxialverbinder mit Schnellverriegelung und -entriegelung, mit zwei Verbindungselementen (1, 2), deren jedes einen stift- bzw. hülsenförmigen zentralen Kontakt (3, 8) aufweist, der bei der Herstellung der Verbindung mit dem zentralen Kontakt des anderen Elements zusammenwirken kann, wobei eines der Elemente einen äußeren Massekontakt (4) in der Form einer Hülse aufweist, deren Außenwand eine Ringnut (6) besitzt, und das andere Verbindungselement einen äußeren Massekontakt aufweist, der eine Hülse (9) mit radialer Elastizität und einen Körper (10, 11) aufweist, in welchem ein Hohlraum (12) ausgebildet ist, in dem ein ringförmiger elastischer Sprengring (18) mit offenem Rand untergebracht und gehalten ist, der radiale Vorsprünge aufweist und bei der axialen Annäherung der beiden Verbindungselemente in die Ringnut des ersten Verbindungselements eingreifen kann, und mit einer umgebenden Entriegelungsmanschette (23), die längs des zweiten Verbindungselements gleiten kann und eine ringförmige Wand (24) aufweist, die dazu bestimmt ist, mit dem genannten elastischen Sprengring in Berührung zu treten und diesen derart in den Hohlraum zurückzudrücken, daß die Nut des ersten Verbindungselements freigegeben wird, dadurch **gekennzeichnet**, daß die elastische Hülse (9) des äußeren Massekontaktes des zweiten Verbindungselements (2) einen Durchmesser aufweist, der im wesentlichen dem Durchmesser der ringförmigen Wand (24) der umgebenden Entriegelungsmanschette (23) entspricht, wobei die genannte elastische Hülse ein vorderes Ende (16) bildet, das im Inneren des genannten ringförmigen Hohlraums (12) des Körpers (10, 11; 11′) des zweiten Verbindungselements angeordnet ist, und daß der elastische Sprengring (18) geneigte Teile (21, 22) aufweist, die radial nach außen vorspringen und zwischen den gegenüberliegenden Enden (16, 25) der elastischen Hülse und der ringförmigen Wand der umgebenden Manschette angeordnet sind.

2. Verbinder nach Anspruch 1, dadurch **gekennzeichnet**, daß der elastische Sprengring (18) einen V-förmigen Querschnitt mit abgestumpfter Spitze aufweist, mit einem zentralen zylindrischen Kern (20) und beiderseits desselben zwei geneigten seitlichen Armen (21, 22), die radial nach außen vorspringen.

3. Verbinder nach Anspruch 3, dadurch **gekennzeichnet**, daß die genannten seitlichen Arme des Sprengrings miteinander einen Winkel von etwa 90° bilden.

4. Verbinder nach einem der vorstehenden Ansprüche, dadurch **gekennzeichnet**, daß die Endfläche (16) der genannten elastischen Hülse (9) und die Endfläche (25) der genannten ringförmigen Wand der umgebenden Entriegelungsmanschette abgefast sind.

5. Verbinder nach einem der vorstehenden Ansprüche, dadurch **gekenn****zeichnet**, daß die in der Außenwand des hülsenförmigen äußeren Kontaktes (4) des ersten Verbindungselements ausgebildete Ringnut (6) ein Profil aufweist, das dem Profil des genannten elastischen Sprengrings (18) entspricht.

## Claims

1. Coaxial electrical connector for fast locking and unlocking comprising two connector elements (1, 2), each of which comprises a central contact (3, 8) of pin and socket type respectively which cooperates with the central contact of the other element on connection, one of the elements comprising an external earth contact (4) in the form of a socket of which the external wall comprises an annular groove (16), the other connector element comprising an external earth contact comprising a socket with radial elasticity (9) and a body (10, 11) in which is formed a cavity (12) in which is housed and retained an annular elastic clip (18) of open contour, comprising radial projections able to engage in the annular groove of the first connector element when the two connector elements are joined axially, and a peripheral unlocking sleeve (23) able to slide along the second connector element and comprising an annular wall (24) intended to make contact with the said elastic clip and push the latter into the cavity so as to release it from the groove of the first connector element, characterized in that the elastic socket (9) of the external earth contact of the second connector element (2) has a diameter largely corresponding to the diameter of the annular wall (24) of the peripheral unlocking sleeve (23), the said elastic socket having a front end (16) arranged inside the said annular cavity (12) of the body (10, 11; 11') of the second connector element, and that the elastic clip (18) comprises inclined parts (21, 22) projecting radially to the outside and arranged between the facing ends (16, 25) of the elastic socket and the annular wall of the peripheral sleeve.

2. Connector according to claim 1, characterized in that the elastic clip (18) has a section in a V-shape with truncated point with a central cylindrical core (20) and on either side of this, two inclined lateral branches (21, 22) projecting radially to the outside.

3. Connector according to Claim 2, characterized in that the said lateral branches of the clip form an angle of approximately 90° between them.

4. Connector according to any of the above Claims, characterized in that the end face (16) of the said elastic socket (9) and the end face (25) of the said annular wall of the peripheral unlocking sleeve are chamfered.

5. Connector according to any of the above Claims, characterized in that the annular groove (6) in the outer wall of the external contact in the form of a socket (4) of the first connector element has a profile corresponding to the profile of the said elastic clip (18).
